# FASCICULE DE BREVET EUROPEEN

(11) **EP 4 380 532 B1**
(45) Date de publication et mention de la délivrance du brevet: **16.07.2025**
(21) Numéro de dépôt: 22760954.2
(22) Date de dépôt: 04.08.2022
(51) Int. Cl.: A61H 3/02, A61H 3/04

(54) **CANNE POUR LE DÉPLACEMENT DE PERSONNES À MOBILITÉ RÉDUITE**
STOCK ZUR HILFE BEI PERSONEN MIT REDUZIERTER BEWEGLICHKEIT UM SICH ZU BEWEGEN
STICK TO HELP INDIVIDUALS WITH REDUCED MOBILITY TO MOVE AROUND

(30) Priorité: 06.08.2021 BE 202105629
(43) Date de publication de la demande: 12.06.2024
(73) Titulaire: Innorehab, 1340 Ottignies-Louvain-la-Neuve (BE)
(72) Inventeur: DELLICOUR, Geoffroy, 1340 Ottignies-Louvain-la-Neuve (BE)
(74) Mandataire: Calysta NV
(86) Numéro de dépôt international: PCT/EP2022/071902
(87) Numéro de publication internationale: WO 2023/012259

(56) Documents cités:
- CN-A- 101 332 146
- CN-U- 208 228 504
- US-A- 6 158 453

## Description

La présente invention se rapporte à une canne pour le déplacement de personnes à mobilité réduite.

La présente invention concerne aussi un procédé d'assemblage de cette canne.

Les systèmes d'aide à la marche connus de l'état de la technique sont principalement les cannes et les déambulateurs.

Les cannes de marche ainsi que les variantes telles que les béquilles comprennent généralement une simple tige, ajustable en hauteur pour s'adapter à la taille de l'utilisateur, et comprennent en outre une poignée d'appui. En fonctionnement, l'utilisateur présentant des difficultés de marche exécute une marche en 3 temps qui consiste à soulever la canne, la positionner correctement pour éviter le risque de glisser, et avancer un pied puis l'autre en s'appuyant sur la canne. Il recommence ensuite la démarche jusqu'au point d'arrivée. En fonction du degré de handicap et/ou du degré d'autonomie de l'utilisateur, la canne de marche n'est pas forcément adaptée.

Pour un système d'aide à la marche plus imposant, il existe deux types de déambulateurs, destinés plus particulièrement aux personnes âgées. Les cadres de marche, qui nécessitent que l'utilisateur soulève à deux mains le cadre de marche, repose le cadre de marche sur le sol et avance ses deux pieds et ainsi de suite et les déambulateurs à roulettes qui reposent au sol sur 3 ou 4 roulettes et qui sont dotés d'un système de freinage. Malheureusement, ces deux types de déambulateurs ne sont pas appropriés pour certaines utilisations compte tenu de leur encombrement, et l'utilisateur devra donc s'adapter et utiliser la canne de marche, quand cela est nécessaire. Un autre inconvénient de ces déambulateurs réside dans le fait qu'ils ne sont pas utilisables pour une personne présentant une hémiplégie.

Le document CN110772004 divulgue une béquille d'aide à la marche antichute pour les personnes âgées. La béquille comprend une tige principale réglable en hauteur et au moins 6 tiges latérales. Chaque tige latérale est reliée à la tige principale par deux ressorts permettant d'une part de fixer les tiges latérales à la tige principale et d'autre part de permettre le basculement de positionnement de la béquille en fonction de la zone d'appui de l'utilisateur. En fonctionnement, lorsque la personne âgée utilise la béquille dans une situation où son centre de gravité est instable et qu'elle bascule d'un côté (généralement en avant ou sur les côtés gauche et droit), la tige latérale sur le côté du déséquilibre va s'ouvrir au maximum pour supporter la tige principale permettant ainsi de soutenir l'utilisateur et d'empêcher la chute.

Le document US9016297 divulgue une canne comprenant au moins une tige verticale ajustable en hauteur, une poignée, une base, 4 roues et 4 supports rigides. Les 4 supports rigides sont des freins de sécurité s'étendant distalement au-delà des roues et les 4 roues sont des roues rétractables dans la base. En fonctionnement, lorsque la canne est inclinée à l'écart de la position sensiblement verticale dans n'importe quelle direction, un ou plusieurs supports rigides vien(nent) en contact avec le sol. La canne présente donc deux positions : une position d'arrêt où le support rigide est en contact avec le sol et une position de mouvement où les 4 roues sont en contact avec le sol.

Malheureusement, l'utilisation de tels dispositifs n'est pas aisée et ne répond pas aux attentes des utilisateurs.

En fonction du degré d'handicap, la personne à mobilité réduite dispose d'une canne et/ou d'un déambulateur. L'utilisateur doit choisir entre une canne et un déambulateur, les deux ne peuvent pas être utilisés simultanément. Dans le cas où il choisit d'utiliser la canne, il doit constamment repositionner la canne à chaque pas pour avancer, ce qui crée un risque de chute en déséquilibrant l'utilisateur à chaque fois qu'il doit soulever la canne. Dans le cas où l'utilisateur choisit d'utiliser un déambulateur, il doit s'adapter au poids et à l'encombrement du déambulateur, de plus le déambulateur n'est pas facilement maniable.

On connaît également le modèle d'utilité CN208228504 et la demande de brevet CN101332146 qui proposent tous deux une canne composée d'une tige terminée par un petit croisillon dont les branches sont identiques et se terminent par une roulette. Ces cannes manquent de stabilité et sont peu ergonomiques. Dans la demande de brevet US6158453 on décrit une canne dont la tige se termine par une plaquette munie de 4 roues unidirectionnelles.

CN208228504U divulgue un dispositif selon le préambule de la revendication 1.

L'objet de l'invention est de fournir une canne ergonomique dont la structure, et donc l'assemblage, sont simples et dont l'utilisation et la manipulation sont aisées, en permettant à l'utilisateur de pouvoir se déplacer facilement, sans arrêt pour repositionner la canne et donc sans passer par une marche en 3 temps. Il est souhaitable que cette canne apporte la stabilité à l'utilisateur sans être trop encombrante.

Pour résoudre ce problème, il est prévu suivant l'invention une canne pour déplacement de personnes à mobilité réduite comprenant :
- une poignée, pour saisir la canne, et
- une structure de soutien comprenant
   o un tube de support sur lequel la poignée est fixée,
   o quatre branches courbées reliées au tube de support, en présentant chacune une extrémité inférieure verticale, et
   o une roulette, reliée de manière fixe à l'extrémité inférieure verticale de chacune desdites branches, en étant capable de pivoter librement autour d'un axe vertical,
une première branche courbée et une deuxième branche courbée se présentant avec leurs extrémités inférieures verticales s'étendant à distance l'une de l'autre dans un premier plan vertical, une troisième branche courbée et une quatrième branche courbée se présentant avec leurs extrémités verticales s'étendant à distance l'une de l'autre dans un deuxième plan vertical, parallèle au premier plan vertical, ces deux plans étant situés de part d'autre du tube de support susdit. Dans cette canne suivant l'invention lesdites quatre branches courbées reliées au tube de support (4) s'étendent vers le bas à l'écart de celui-ci et la distance entre les extrémités verticales de la première et de la deuxième branches dans ledit premier plan vertical est supérieure à la distance entre les extrémités verticales de la troisième et de la quatrième branches dans ledit deuxième plan vertical, le premier plan vertical étant situé à une distance du tube de support inférieure à la distance présentée entre le deuxième plan vertical et ce tube de support.

Les quatre branches courbées sont reliées au tube de support et s'étendent vers le bas en formant une courbure. La courbure des branches permet de renforcer la structure de soutien en augmentant la stabilité de la canne et la robustesse de la structure. En effet, lorsque l'utilisateur s'appuie sur la canne, le poids est supporté par la structure de soutien qui doit être suffisamment robuste pour soutenir l'utilisateur sans affaisser/écraser les roulettes.

Chaque extrémité inférieure verticale des branches courbées est reliée de manière fixe à une roulette d'une manière qui évite que les branches ne touchent le sol, même lorsque l'utilisateur appuie davantage dans un sens ou dans un autre. De plus, les roulettes peuvent pivoter à 360° librement autour d'un axe vertical, permettant ainsi à l'utilisateur de se déplacer dans toutes les directions de l'espace, que ce soit latéralement, transversalement, en avant ou en arrière.

L'avantage de ces roulettes est de garder un contact permanent entre l'utilisateur et le sol, sans avoir à soulever la canne à chaque pas. L'utilisateur peut donc effectuer une marche fluide en alternant pied droit et pied gauche sans marquer d'arrêt pour déplacer la canne, la soulever et l'avancer, et sans cesser de pouvoir s'appuyer sur la canne. L'utilisateur peut donc être aidé tout au long de sa marche. Les roulettes doivent rouler et pivoter librement, sans bruit et sans gêne. Les branches courbées ne touchent jamais le sol, ce sont les roulettes qui restent en contact permanent avec le sol.

Les roulettes sont fonctionnelles, et pour cela elles doivent être positionnées de telle manière qu'elles ne soient pas trop rapprochées ce qui entraînerait un problème de stabilité ou trop écartées ce qui augmenterait l'encombrement et diminuerait la maniabilité.

Les quatre branches courbées peuvent avantageusement être identiques deux à deux ce qui facilite la fabrication et le montage. Par exemple, les deux branches les plus éloignées de l'utilisateur (la troisième et la quatrième branches) sont identiques et les deux branches les plus proches de l'utilisateur (la première branche courbée et la deuxième branche courbées) sont identiques.

Les extrémités inférieures verticales des deux branches les plus proches de l'utilisateur s'étendent dans un premier plan vertical parallèle à un deuxième plan vertical défini par les extrémités inférieures verticales des deux branches les plus éloignées, chaque plan étant agencé de part et d'autre de l'axe du tube de support. De plus, les extrémités inférieures verticales des branches les plus proches de l'utilisateur sont espacées d'une distance supérieure à la distance entre les deux extrémités inférieures verticales des branches les plus éloignées de l'utilisateur. Cette configuration présente l'avantage de créer une surface de sustentation suffisante pour garantir l'équilibre et la stabilisation de l'utilisateur lorsqu'il va vers l'avant et/ou vers l'arrière.

Par les termes « surface de sustentation » selon la présente invention, on entend la surface sur laquelle la projection orthogonale du centre de gravité d'un solide sur le sol, ou sur un support, doit se trouver pour garantir l'équilibre. Dans le cas où une personne adopte une posture qui fait que le centre de masse de l'objet se trouve au-dessus de la surface de sustentation de l'objet, la réaction du sol s'ajustera automatiquement pour empêcher l'objet de tomber par terre en plaçant le centre de pression sous le centre de masse.

En application, plus la surface de sustentation est petite et plus l'instabilité est grande. La configuration des branches courbées de la canne selon la présente invention présente l'avantage d'avoir une surface de sustentation suffisante pour apporter la stabilité à l'utilisateur sans être trop encombrante grâce à l'écartement de la première branche et la deuxième branche courbées.

De plus, la configuration de la canne ne nécessite pas de système de freinage, l'agencement des branches courbées et des roulettes permettent de gérer la vitesse de la canne et d'adapter les trajectoires. L'équilibre apporté par cette configuration permet de maintenir la canne à l'arrêt lorsqu'aucune force n'est appliquée sur la canne. En fonctionnement, l'appui sur la canne dépend de l'utilisateur, de la pathologie, du degré d'handicap. La configuration des branches courbées permet donc de s'adapter à tous types d'utilisateur en stabilisant la canne quelle que soit la provenance de la force appliquée sur la canne.

De manière particulièrement avantageuse, une partie supérieure de la première branche courbée et une partie supérieure de la deuxième branche courbée forment entre elles un angle compris entre 105 et 120°, de préférence entre 110 et 115°, de préférence entre 112 et 113°.

Avantageusement, une partie supérieure de la troisième branche courbée et une partie supérieure de la quatrième branche courbée forment entre elles un angle compris entre 72 et 88°, de préférence entre 77 et 83°, de préférence entre 80 et 81°.

De préférence, la partie supérieure de la deuxième branche courbée et la partie supérieure de la troisième branche courbée forment entre elles un angle compris entre 75 et 91°, de préférence entre 80 et 86°, de préférence entre 83 et 84°.

De préférence, la partie supérieure de la première branche courbée et la partie supérieure de la quatrième branche courbée forment entre elles un angle compris entre 75 et 91°, de préférence entre 80 et 86°, de préférence entre 83 et 84°.

Le total des angles formés entre les 4 branches courbées est égal à 360°. L'angle formé entre la première et la deuxième branches courbées (les plus proches de l'utilisateur) est plus grand que l'angle formé entre la troisième et quatrième branches courbées (les plus éloignées de l'utilisateur). Cela permet à l'utilisateur d'effectuer une marche fluide sans être gêné par les branches courbées. Pour stabiliser la canne, la première branche et la deuxième branche courbées seront plus espacées que les branches à l'extérieur. En fonctionnement, l'utilisateur se trouve à une distance d'un avant-bras (environ 20-30cm) et doit donc positionner la canne sur son côté droit ou son côté gauche pour prendre appui. Cette disposition des branches courbées permet une maniabilité de la canne plus aisée.

Les angles sont calculés dans une vue en plan du dessous tels que présentés sur la figure 4.

Avantageusement, les extrémités inférieures verticales des branches courbées forment un quadrilatère présentant une surface comprise entre 550 cm² et 570 cm², de préférence entre 555 cm² et 565 cm², de préférence de 561 cm².

Par le terme « quadrilatère » selon la présente invention, on entend un polygone à quatre côtés. La surface couverte par le quadrilatère permet d'être suffisante pour maintenir la canne stable d'une part et permet d'autre part à l'utilisateur de s'équilibrer sans avoir besoin d'un dispositif d'aide à la marche lourd, encombrant et difficile à manipuler.

De préférence, chaque extrémité inférieure verticale des branches courbées présente une hauteur comprise entre 40 et 60 mm, de préférence entre 45 et 55 mm.

De préférence, la poignée est une poignée ambidextre. Elle peut ainsi être utilisée par tous types d'utilisateur, droitier ou gaucher, et quel que soit la pathologie et/ou le degré d'handicap. L'avantage est d'être utilisable à une main, en particulier lorsque l'utilisateur présente une hémiplégie.

De préférence, la structure de soutien est au moins partiellement en acier. Cela permet de stabiliser la canne. En effet, plus le poids de la canne est important et plus la stabilité est grande.

De préférence, un des deux tubes de support peut toutefois être au moins partiellement en aluminium anodisé. L'aluminium anodisé présente l'avantage d'obtenir un tube résistant à la corrosion, durable et un aspect brillant.

D'autres formes de réalisation de la canne suivant l'invention sont indiquées dans les revendications annexées.

L'invention a aussi pour objet un procédé d'assemblage d'une canne selon la présente invention comprenant les étapes de :
- emboîtement d'un tube vertical supérieur dans une poignée,
- fixation de la poignée au tube vertical supérieur par des moyens de fixation,
- emboîtement d'un anneau de finition sur une partie supérieure d'un tube vertical inférieur,
- emboîtement d'un anneau de finition sur une partie inférieure du tube vertical inférieur,
- soudage d'une première branche courbée et d'une deuxième branche courbée à un premier niveau du tube vertical inférieur, une partie supérieure de ladite première branche courbée et une partie supérieure de ladite deuxième branche courbée formant entre elles un angle compris entre 105 et 120°, de préférence entre 110 et 115°, de préférence entre 112 et 113°,
- soudage d'une troisième branche courbée et d'une quatrième branche courbée à un deuxième niveau du tube vertical inférieur, différent du premier niveau, une partie supérieure de ladite troisième branche courbée et une partie supérieure de ladite quatrième branche courbée formant entre elles un angle compris entre 72 et 88°, de préférence entre 77 et 83°, de préférence entre 80 et 81°,
- coulissement du tube vertical supérieur dans le tube vertical inférieur de manière à être ajustable en hauteur, avec fixation de l'un à l'autre à la hauteur ajustée, et
- fixation d'une roulette à l'extrémité inférieure verticale de chacune desdites branches courbées, de manière à lui permettre un pivotement autour d'un axe vertical.

Le tube vertical supérieur est emboîté dans la poignée, de préférence l'emboîtement est fait de telle façon que les deux trous du tube vertical supérieur correspondent aux deux trous de la poignée. La fixation de la poignée au tube vertical supérieur est faite par des moyens de fixation, de préférence par deux rivets fixés à travers la poignée.

La poignée est l'élément de contact entre l'utilisateur et la canne, il est indispensable que la poignée soit solidairement fixée au tube vertical supérieur pour éviter du mouvement/jeu entre la poignée et le tube.

Le soudage de la première branche et de la deuxième branche courbées à un premier niveau différent du soudage de la troisième et de la quatrième branches à un deuxième niveau permet d'avoir l'espace suffisant pour faire des soudures robustes et durables.

De préférence, les anneaux de finition sont fixés par emboîtement au tube vertical inférieur. De préférence, les anneaux de finition sont emboîtés après application d'un point de colle.

Le coulissement du tube vertical supérieur dans le tube vertical inférieur permet d'ajuster la hauteur de la canne, et plus particulièrement la hauteur de la poignée reliée au tube vertical supérieur. De préférence, le tube vertical supérieur comprend des ouvertures sur une seule face du tube vertical supérieur et un doigt d'indexation est destiné à bloquer la position du tube vertical supérieur à la hauteur choisie.

Par les termes « doigt d'indexation », on entend au sens de la présente invention un élément permettant de bloquer et verrouiller le mouvement de coulissement des deux tubes verticaux. Le doigt d'indexation permet de régler et fixer la hauteur de la poignée en fonction de la taille de l'utilisateur.

Le doigt d'indexation est vissé. Lors de l'utilisation, le doigt d'indexation ne peut pas se dévisser manuellement. Par contre, le doigt d'indexation revient en position après chaque tirage.

Les roulettes sont fixées aux extrémités inférieures verticales des branches courbées, de préférence les roulettes sont vissées aux extrémités. Lors de l'utilisation, les 4 roulettes touchent le sol, tournent facilement dans toutes les directions mais ne peuvent pas se dévisser manuellement.

L'assemblage est rapide et ne nécessite pas de modification de la canne en fonction du degré d'handicap et/ou d'autonomie de l'utilisateur. La canne à roulettes doit être fourni sans coup, avec des roulements fonctionnelles (sans bruit et sans gêne), sans traces de colle et avec des tubes verticaux coulissants correctement entre eux.

A des fins de transport, le tube vertical supérieur peut être glissé dans la structure de support de telle manière que la poignée se trouve au même niveau que les roulettes. Il est nécessaire de ne pas avoir de jeu entre les deux tubes verticaux.

D'autres formes de réalisation du procédé d'assemblage d'une canne suivant l'invention sont indiquées dans les revendications annexées.

D'autres caractéristiques, détails et avantages de l'invention ressortiront de la description donnée ci-après, à titre non limitatif et en faisant référence aux dessins.
La figure 1 est une vue schématique éclatée de la canne.
La figure 2 est une vue schématique de profil de la canne.
La figure 3 est une vue schématique de l'avant de la canne.
La figure 4 est une vue schématique du dessus de la canne.

Sur les figures, les éléments identiques ou analogues portent les mêmes références.

La liste des références utilisées est décrite ci-dessous :
1- canne
2- tube vertical supérieur
3- structure de soutien
4- tube vertical inférieur
5- première branche courbée
6- deuxième branche courbée
7- troisième branche courbée
8- quatrième branche courbée
9- roulette
10- poignée
11- anneau de finition supérieur
12- anneau de finition inférieur
13- doigt d'indexation
X - premier plan vertical
Y- deuxième plan vertical
Z- axe du tube de support

D'autres caractéristiques et avantages de la présente invention seront tirés de la description non limitative qui suit, et en faisant référence aux dessins.

La figure 1 illustre une vue éclatée d'un exemple de canne 1 d'aide à la marche pour les personnes à mobilité réduite, qui est conforme à l'invention. Cette canne est munie d'une poignée 10. La structure de soutien 3 de la poignée, telle qu'illustrée sur la figure 1, comprend un tube de support, formé d'un tube vertical supérieur 2 et d'un tube vertical inférieur 4, quatre branches courbées 5, 6, 7 et 8 et des roulettes 9. Un anneau de finition 11 est emboîté sur la partie supérieure du tube vertical inférieur 4 et un anneau de finition 12 est emboîté sur la partie inférieure du tube vertical inférieur 4.

La poignée 10 est reliée à la structure de soutien, plus particulièrement au tube vertical supérieur 2. La poignée 10 sert d'élément de contact entre l'utilisateur et la canne 1. La fixation du tube vertical supérieur 2 dans la poignée est faite de telle façon que les deux trous du tube vertical supérieur 2 correspondent aux deux trous de la poignée 10. Ces deux éléments sont reliés par deux rivets fixés à travers la poignée et passent par les deux trous correspondants. La poignée 10 peut être en forme de galet, de rond, ou de tout autre forme permettant sa préhension. La poignée est de préférence ambidextre.

Dans l'exemple illustré, le tube vertical supérieur 2 peut être glissé à travers le tube vertical inférieur 4 de manière à permettre un réglage en hauteur de la canne. Comme on peut le voir sur la figure 1, le tube vertical supérieur 2 présente des ouvertures alignées selon un axe vertical. Le tube vertical inférieur 4 comprend un doigt d'indexation 13 destiné à bloquer la position du tube vertical supérieur 2 à la hauteur choisie.

Dans un autre mode de réalisation, l'ajustement de la canne à la hauteur de l'utilisateur peut se faire par un collier de serrage.

De manière particulièrement avantageuse, la canne comprend une structure de soutien selon la présente invention, agencée pour être traversée par coulissement par le tube vertical supérieur. Cela permet d'ajuster la hauteur de la canne en fonction de la taille de l'utilisateur. Dans le cas de pathologie comme par exemple l'hémiplégie, lors de la rééducation, la hauteur de la canne sera réglée de telle manière que la poignée surmontant le tube vertical supérieur remplace la main de la personne aidante/accompagnante. Cette possibilité de coulissement mutuel entre les tubes verticaux présente l'avantage de faciliter et simplifier le montage et le démontage de la canne selon la présente invention.

Les quatre branches courbées 5, 6, 7 et 8 sont reliées au tube vertical inférieur 4. Elles s'étendent vers le bas à l'écart du tube vertical inférieur 4 et forment une courbure. La courbure est de préférence en forme d'arc de cercle. Chaque branche courbée se termine par une extrémité inférieure verticale où viennent se fixer des roulettes. Chaque extrémité inférieure verticale présente de préférence une hauteur de 50 mm.

La structure de soutien 3 est en acier, de préférence en acier recouvert de peinture epoxy. Le tube de support 4 peut être plat ou rond. Le tube de support 4 est de préférence creux et laisse passer le tube vertical supérieur 2. Le tube vertical supérieur 2 est de préférence en aluminium anodisé. Les roulettes 9 sont reliées de manière fixe à chaque extrémité inférieure verticale des branches courbées, de manière à pouvoir pivoter autour de l'axe vertical des extrémités inférieures. Chaque roulette 9 est fixée à chaque extrémité verticale inférieure des branches courbées par vissage et éventuellement collage. De préférence, la colle est une colle frein filet appliquée à l'extrémité du pas de vis de la roulette.

La figure 2 illustre la canne vue de profil, depuis la position de l'utilisateur. La configuration des quatre branches courbées 5, 6, 7 et 8 sont reliées au tube vertical inférieur 4. La première branche courbée 5 et la deuxième branche courbée 6 sont reliées au tube vertical inférieur 4 à un premier niveau et la troisième branche courbée 7 et la quatrième branche courbée 8 sont reliées au tube vertical inférieur 4 à un deuxième niveau, différent du premier niveau. Le premier niveau est dans ce cas supérieur au deuxième niveau.

Le doigt d'indexation 13 est positionné dans le tiers inférieur du tube vertical inférieur 4, en dessous des deux niveaux où les branches courbées sont soudées. En fonctionnement, le doigt d'indexation 13 est un élément permettant de bloquer et verrouiller le mouvement de coulissement des deux tubes verticaux. Le doigt d'indexation 13 permet de régler et fixer la hauteur de la poignée 10 en fonction de la taille de l'utilisateur. Dans le cas où l'utilisateur doit changer la hauteur de la canne 1, il doit exercer un tirage sur le doigt d'indexation 13, régler la hauteur qu'il souhaite et relâcher le doigt d'indexation 13 pour venir bloquer la hauteur. Le doigt d'indexation 13 revient en position après chaque tirage. Le doigt d'indexation 13 est fixé sur le tube vertical inférieur 4 par vissage et éventuellement collage. De préférence, la colle est une colle frein filet appliquée à l'extrémité du pas de vis du doigt d'indexation 13. Lorsque le tube vertical supérieur 2 coulisse dans le tube vertical inférieur 4, le doigt d'indexation 13 vient se loger dans un des trous du tube vertical supérieur 2.

La figure 3 est une vue de la canne des figures 1 et 2, depuis l'avant, l'utilisateur devant se trouver à droite de la canne sur le dessin. La première branche courbée 5 et la deuxième branche courbée (escamotée par la première branche) s'étendent dans un premier plan vertical X passant par leurs extrémités inférieures verticales. La troisième branche courbée (escamotée par la quatrième branche) et la quatrième branche courbée 8 s'étendent dans un deuxième plan vertical Y passant par leurs extrémités inférieures verticales. Le premier plan vertical X et le deuxième plan vertical Y sont parallèles et sont situés de part et d'autre du tube vertical inférieur 4 que traverse l'axe Z du tube de support. Le premier plan vertical X est situé à une distance de l'axe Z du tube de support inférieure à la distance présentée entre le deuxième plan vertical Y et cet axe Z.

La figure 4 illustre la configuration des branches courbées en vue du dessus, l'utilisateur devant se trouver à droite du dessin. Dans l'exemple illustré, la partie supérieure de la première branche courbée 5 et la partie supérieure de la deuxième branche courbée 6 forment entre elles un angle de 112,5°. La partie supérieure de la troisième branche courbée 7 et la partie supérieure de la quatrième branche courbée 8 forment entre elles un angle de 80,5°. La partie supérieure de la deuxième branche courbée 6 et la partie supérieure de la troisième branche courbée 7 forment entre elles un angle de 83,5°. La partie supérieure de la première branche courbée 5 et la partie supérieure de la quatrième branche courbée 8 forment entre elles un angle de 83,5°. Les plans verticaux X, Y et l'axe Z sont parallèles. Les angles sont calculés dans une projection orthogonale sur le plan du dessin.

La distance entre les extrémités verticales de la première 5 et de la deuxième 6 branches courbées dans le premier plan vertical est supérieure à la distance entre les extrémités verticales de la troisième 7 et de la quatrième 8 branches courbées dans le deuxième plan vertical.

Dans l'exemple illustré, l'extrémité inférieure de la première branche courbée 5 et l'extrémité inférieure de la deuxième branche courbée 6 sont espacées d'une distance de 270 mm. L'extrémité inférieure de la troisième branche courbée 7 et l'extrémité inférieure de la quatrième branche courbée 8 sont espacées d'une distance de 220 mm. L'extrémité inférieure de la deuxième branche courbée 6 et l'extrémité inférieure de la troisième branche courbée 7 sont espacées d'une distance de 220 mm. L'extrémité inférieure de la première branche courbée 5 et l'extrémité inférieure de la quatrième branche courbée 8 sont espacées d'une distance de 220 mm.

L'extrémité inférieure de la première branche courbée 5 est espacée du plan vertical central passant les tubes verticaux parallèle aux plans X et Y d'une distance de 90 mm. L'extrémité inférieure de la deuxième branche courbée 6 est espacée du plan vertical central passant les tubes verticaux parallèle aux plans X et Y d'une distance de 90 mm. L'extrémité inférieure de la troisième branche courbée 7 est espacée du plan vertical central passant les tubes verticaux parallèle aux plans X et Y d'une distance de 130 mm. L'extrémité inférieure de la quatrième branche courbée 8 est espacée du plan vertical central passant les tubes verticaux parallèle aux plans X et Y d'une distance de 130 mm.

L'extrémité inférieure de la première branche courbée 5 est espacée du plan vertical central passant les tubes verticaux perpendiculaire aux plans X et Y d'une distance de 135 mm. L'extrémité inférieure de la deuxième branche courbée 6 est espacée du plan vertical central passant les tubes verticaux perpendiculaire aux plans X et Y d'une distance de 135 mm. L'extrémité inférieure de la troisième branche courbée 7 est espacée du plan vertical central passant les tubes verticaux perpendiculaire aux plans X et Y d'une distance de 110 mm. L'extrémité inférieure de la quatrième branche courbée 8 est espacée du plan vertical central passant les tubes verticaux perpendiculaire aux plans X et Y d'une distance de 110 mm.

Les extrémités inférieures verticales des branches courbées 5, 6, 7 et 8 forment un quadrilatère présentant une surface de 561 cm². Dans cet exemple le quadrilatère est un trapèze régulier.

Dans un autre mode de réalisation, il est possible de fabriquer la canne en diminuant les distances de 30 mm.

Il est bien entendu que la présente invention n'est en aucune façon limitée aux formes de réalisations décrites ci-dessus et que bien des modifications peuvent y être apportées sans sortir du cadre des revendications annexées.

## Revendications

1. Canne (1) pour déplacement de personnes à mobilité réduite, comprenant :
- une poignée (10) pour saisir la canne, et
- une structure de soutien (3) comprenant
o un tube de support (4) sur lequel la poignée est fixée,
o quatre branches courbées (5, 6, 7 et 8) reliées au tube de support (4), en présentant chacune une extrémité inférieure verticale, et
o une roulette (9), reliée de manière fixe à l'extrémité inférieure verticale de chacune desdites branches, en étant capable de pivoter librement autour d'un axe vertical,
une première branche courbée (5) et une deuxième branche courbée (6) se présentant avec leurs extrémités inférieures verticales s'étendant à distance l'une de l'autre dans un premier plan vertical, une troisième branche courbée (7) et une quatrième branche courbée (8) se présentant avec leurs extrémités inférieures verticales s'étendant à distance l'une de l'autre dans un deuxième plan vertical, parallèle au premier plan vertical, ces deux plans étant situés de part d'autre du tube de support susdit,
**caractérisée en ce que** lesdites quatre branches courbées (5,6,7,8) reliées au tube de support (4) s'étendent vers le bas à l'écart de celui-ci et **en ce que** la distance entre les extrémités verticales de la première et de la deuxième branches courbées dans ledit premier plan vertical est supérieure à la distance entre les extrémités verticales de la troisième et de la quatrième branches courbées dans ledit deuxième plan vertical, le premier plan vertical étant situé à une distance du tube de support inférieure à la distance présentée entre le deuxième plan vertical et ce tube de support.

2. Canne selon la revendication 1, dans laquelle une partie supérieure de la première branche courbée (5) et une partie supérieure de la deuxième branche courbée (6) forment entre elles un angle compris entre 105 et 120°, de préférence entre 110 et 115°, de préférence entre 112 et 113°.

3. Canne selon la revendication 2, dans laquelle une partie supérieure de la troisième branche courbée (7) et une partie supérieure de la quatrième branche courbée (8) forment entre elles un angle compris entre 72 et 88°, de préférence entre 77 et 83°, de préférence entre 80 et 81°.

4. Canne selon la revendication 3, dans laquelle la partie supérieure de la deuxième branche courbée (6) et la partie supérieure de la troisième branche courbée (7) forment entre elles un angle compris entre 75 et 91°, de préférence entre 80 et 86°, de préférence entre 83 et 84°.

5. Canne selon l'une des revendications, 3 et 4 dans laquelle la partie supérieure de la première branche courbée (5) et la partie supérieure de la quatrième branche courbée (8) forment entre elles un angle compris entre 75 et 91°, de préférence entre 80 et 86°, de préférence entre 83 et 84°.

6. Canne selon l'une quelconque des revendications précédentes, dans laquelle lesdites extrémités inférieures verticales desdites branches courbées (5, 6, 7 et 8) forment un quadrilatère présentant une surface comprise entre 550 cm² et 570 cm², de préférence entre 555 cm² et 565 cm², de préférence de 561 cm².

7. Canne selon l'une quelconque des revendications précédentes, dans laquelle chaque extrémité inférieure verticale des branches courbées (5, 6, 7 et 8) présente une hauteur comprise entre 40 et 60 mm, de préférence entre 45 et 55 mm.

8. Canne selon l'une quelconque des revendications précédentes, dans laquelle la poignée (10) est une poignée ambidextre.

9. Canne selon l'une quelconque des revendications précédentes, dans laquelle le tube de support (4) est formé de deux tubes ajustables en hauteur l'un dans l'autre.

10. Canne selon la revendication 9, dans laquelle un des deux tubes de support (4) est au moins partiellement en aluminium anodisé.

11. Canne selon l'une quelconque des revendications précédentes, dans laquelle la structure de soutien (3) est au moins partiellement en acier.

12. Procédé d'assemblage d'une canne selon l'une quelconque des revendications 1 à 11, comprenant les étapes de :
- emboîtement d'un tube vertical supérieur (2) dans une poignée (10),
- fixation de la poignée (10) au tube vertical supérieur (2) par des moyens de fixation,
- emboîtement d'un anneau de finition (11) sur une partie supérieure d'un tube vertical inférieur (4),
- emboîtement d'un anneau de finition (12) sur une partie inférieure du tube vertical inférieur (4),
- soudage d'une première branche courbée (5) et d'une deuxième branche courbée (6) à un premier niveau du tube vertical inférieur (4), une partie supérieure de ladite première branche courbée (5) et une partie supérieure de ladite deuxième branche courbée (6) formant entre elles un angle compris entre 105 et 120°, de préférence entre 110 et 115°, de préférence entre 112 et 113°,
- soudage d'une troisième branche courbée (7) et d'une quatrième branche courbée (8) à un deuxième niveau du tube vertical inférieur (4), différent du premier niveau, une partie supérieure de ladite troisième branche courbée (7) et une partie supérieure de ladite quatrième branche courbée (8) formant entre elles un angle compris entre 72 et 88°, de préférence entre 77 et 83°, de préférence entre 80 et 81°,
- coulissement du tube vertical supérieur (2) dans le tube vertical inférieur (4) de manière à être ajustable en hauteur, avec fixation de l'un à l'autre à la hauteur ajustée, et
- fixation d'une roulette (9) à l'extrémité inférieure verticale de chacune desdites branches courbées, de manière à lui permettre un pivotement autour d'un axe vertical.

## Patentansprüche

1. Gehstock (1) zur Fortbewegung von Personen mit eingeschränkter Mobilität, umfassend:
- einen Griff (10) zum Greifen des Gehstocks und
- eine Stützstruktur (3), umfassend
o ein Halterohr (4), an dem der Griff befestigt ist,
o vier gebogene Schenkel (5, 6, 7 und 8), die mit dem Halterohr (4) verbunden sind, wobei jeder ein vertikales unteres Ende aufweist, und
o eine Rolle (9), die fest mit dem unteren vertikalen Ende von jedem der Schenkel verbunden ist, wobei sie in der Lage ist, frei um eine vertikale Achse zu schwenken,
einen ersten gebogenen Schenkel (5) und einen zweiten gebogenen Schenkel (6), deren vertikale untere Enden sich beabstandet voneinander in einer ersten vertikalen Ebene erstrecken, einen dritten gebogenen Schenkel (7) und einen vierten gebogenen Schenkel (8), deren vertikale untere Enden sich beabstandet voneinander in einer zweiten vertikalen Ebene parallel zu der ersten vertikalen Ebene beabstandet voneinander erstrecken, wobei sich diese zwei Ebenen auf beiden Seiten des oben genannten Halterohrs befinden,
**dadurch gekennzeichnet, dass** sich die vier gebogenen Schenkel (5,6,7,8), die mit dem Halterohr (4) verbunden sind, davon weg nach unten erstrecken, und dass der Abstand zwischen den vertikalen Enden des ersten und des zweiten gebogenen Schenkels in der ersten vertikalen Ebene größer ist als der Abstand zwischen den vertikalen Enden des dritten und des vierten gebogenen Schenkels in der zweiten vertikalen Ebene, wobei sich die erste vertikale Ebene in einem Abstand von dem Halterohr befindet, der kleiner ist als der dargestellte Abstand zwischen der zweiten vertikalen Ebene und diesem Halterohr.

2. Gehstock nach Anspruch 1, wobei ein oberer Abschnitt des ersten gebogenen Schenkels (5) und ein oberer Abschnitt des zweiten gebogenen Schenkels (6) untereinander einen Winkel zwischen 105 und 120°, vorzugsweise zwischen 110 und 115°, vorzugsweise zwischen 112 und 113°, bilden.

3. Gehstock nach Anspruch 2, wobei ein oberer Abschnitt des dritten gebogenen Schenkels (7) und ein oberer Abschnitt des vierten gebogenen Schenkels (8) untereinander einen Winkel zwischen 72 und 88°, vorzugsweise zwischen 77 und 83°, vorzugsweise zwischen 80 und 81°, bilden.

4. Gehstock nach Anspruch 3, wobei der obere Abschnitt des zweiten gebogenen Schenkels (6) und der obere Abschnitt des dritten gebogenen Schenkels (7) untereinander einen Winkel zwischen 75 und 91°, vorzugsweise zwischen 80 und 86°, vorzugsweise zwischen 83 und 84°, bilden.

5. Gehstock nach einem der Ansprüche 3 und 4, wobei der obere Abschnitt des ersten gebogenen Schenkels (5) und der obere Abschnitt des vierten gebogenen Schenkels (8) untereinander einen Winkel zwischen 75 und 91°, vorzugsweise zwischen 80 und 86°, vorzugsweise zwischen 83 und 84°, bilden.

6. Gehstock nach einem der vorherigen Ansprüche, wobei die vertikalen unteren Enden der gebogenen Schenkel (5, 6, 7 und 8) ein Viereck bilden, das eine Fläche aufweist, die zwischen 550 cm² und 570 cm², vorzugsweise zwischen 555 cm² und 565 cm², vorzugsweise 561 cm², liegt.

7. Gehstock nach einem der vorherigen Ansprüche, wobei jedes vertikale untere Ende der gebogenen Schenkel (5, 6, 7 und 8) eine Höhe aufweist, die zwischen 40 und 60 mm, vorzugsweise zwischen 45 und 55 mm, liegt.

8. Gehstock nach einem der vorherigen Ansprüche, wobei der Griff (10) ein beidhändiger Griff ist.

9. Gehstock nach einem der vorherigen Ansprüche, wobei das Halterohr (4) aus zwei ineinander höhenverstellbaren Rohren gebildet ist.

10. Gehstock nach Anspruch 9, wobei eines der zwei Halterohre (4) zumindest teilweise aus eloxiertem Aluminium ist.

11. Gehstock nach einem der vorherigen Ansprüche, wobei die Stützstruktur (3) zumindest teilweise aus Stahl ist.

12. Verfahren zum Zusammenbau eines Gehstocks nach einem der Ansprüche 1 bis 11, umfassend die folgenden Schritte:
- Stecken eines oberen vertikalen Rohrs (2) in einen Griff (10),
- Befestigen des Griffs (10) an dem oberen vertikalen Rohr (2) mittels Befestigungselementen,
- Stecken eines Abschlussrings (11) auf einen oberen Abschnitt eines unteren vertikalen Rohrs (4),
- Stecken eines Abschlussrings (12) auf einen unteren Abschnitt des unteren vertikalen Rohrs (4),
- Schweißen eines ersten gebogenen Schenkels (5) und eines zweiten gebogenen Schenkels (6) auf einer ersten Ebene des unteren vertikalen Rohrs (4), wobei ein oberer Abschnitt des ersten gebogenen Schenkels (5) und ein oberer Abschnitt des zweiten gebogenen Schenkels (6) untereinander einen Winkel zwischen 105 und 120°, vorzugsweise zwischen 110 und 115°, vorzugsweise zwischen 112 und 113°, bilden.
- Schweißen eines dritten gebogenen Schenkels (7) und eines vierten gebogenen Schenkels (8) auf einer zweiten Ebene des unteren vertikalen Rohrs (4), die sich von der ersten Ebene unterscheidet, wobei ein oberer Abschnitt des dritten gebogenen Schenkels (7) und ein oberer Abschnitt des vierten gebogenen Schenkels (8) untereinander einen Winkel zwischen 72 und 88°, vorzugsweise zwischen 77 und 83°, vorzugsweise zwischen 80 und 81°, bilden,
- Verschieben des oberen vertikalen Rohrs (2) in das untere vertikale Rohr (4), um in der Höhe verstellbar zu sein, mit Fixierung des einen an dem anderen in der eingestellten Höhe, und
- Befestigen einer Rolle (9) an dem vertikalen unteren Ende von jedem der gebogenen Schenkel, um ihm ein Schwenken um eine vertikale Achse zu ermöglichen.

## Claims

1. Walking stick (1) for the movement of persons with reduced mobility, comprising:
- a handle (10) to hold the walking stick, and
- a support structure (3) comprising
o a support tube (4) on which the handle is fixed,
o four curved branches (5, 6, 7 and 8) connected to the support tube (4), by each having a vertical lower end, and
o a wheel (9), fixedly connected to the vertical lower end of each of said branches, by being capable of pivoting freely about a vertical axis,
a first curved branch (5) and a second curved branch (6) being presented with their vertical lower ends extending at a distance from one another in a first vertical plane, a third curved branch (7) and a fourth curved branch (8) being presented with their vertical lower ends extending at a distance from one another in a second vertical plane, parallel to the first vertical plane, these two planes being located on either side of the abovesaid support tube,
**characterised in that** said four curved branches (5, 6, 7, 8) connected to the support tube (4) extending downwards away from it, and **in that** the distance between the vertical ends of the first and of the second curved branches in said first vertical plane is greater than the distance between the vertical ends of the third and of the fourth curved branches in said second vertical plane, the first vertical plane being located at a distance from the support tube less than the distance presented between the second vertical plane and this support tube.

2. Walking stick according to claim 1, wherein an upper part of the first curved branch (5) and an upper part of the second curved branch (6) together form an angle of between 105 and 120°, preferably between 110 and 115°, preferably between 112 and 113°.

3. Walking stick according to claim 2, wherein an upper part of the third curved branch (7) and an upper part of the fourth curved branch (8) together form an angle of between 72 and 88°, preferably between 77 and 83°, preferably between 80 and 81°.

4. Walking stick according to claim 3, wherein the upper part of the second curved branch (6) and the upper part of the third curved branch (7) together form an angle of between 75 and 91°, preferably between 80 and 86°, preferably between 83 and 84°.

5. Walking stick according to any one of claims 3 and 4, wherein the upper part of the first curved branch (5) and the upper part of the fourth curved branch (8) together form an angle of between 75 and 91°, preferably between 80 and 86°, preferably between 83 and 84°.

6. Walking stick according to any one of the preceding claims, wherein said vertical lower ends of said curved branches (5, 6, 7 and 8) form a quadrilateral having a surface area of between 550cm² and 570cm², preferably between 555cm² and 565cm², preferably of 561cm².

7. Walking stick according to any one of the preceding claims, wherein each vertical lower end of the curved branches (5, 6, 7 and 8) has a height of between 40 and 60mm, preferably between 45 and 55mm.

8. Walking stick according to any one of the preceding claims, wherein the handle (10) is an ambidextrous handle.

9. Walking stick according to any one of the preceding claims, wherein the support tube (4) is formed of two tubes which are height-adjustable in one another.

10. Walking stick according to claim 9, wherein one of the two support tubes (4) is at least partially made of anodised aluminium.

11. Walking stick according to any one of the preceding claims, wherein the support structure (3) is at least partially made of steel.

12. Method for assembling a walking stick according to any one of claims 1 to 11, comprising the steps of:
- interlocking an upper vertical tube (2) in a handle (10),
- fixing the handle (10) to the upper vertical tube (2) by fixing means,
- interlocking a finishing ring (11) on an upper part of a lower vertical tube (4),
- interlocking a finishing ring (12) on a lower part of the lower vertical tube (4),
- welding a first curved branch (5) and a second curved branch (6) to a first level of the lower vertical tube (4), an upper part of said first curved branch (5) and an upper part of said second curved branch (6) together forming an angle of between 105 and 120°, preferably between 110 and 115°, preferably between 112 and 113°,
- welding a third curved branch (7) and a fourth curved branch (8) to a second level of the lower vertical tube (4), different from the first level, an upper part of said third curved branch (7) and an upper part of said fourth curved branch (8) together forming an angle of between 72 and 88°, preferably between 77 and 83°, preferably between 80 and 81°,
- sliding the upper vertical tube (2) into the lower vertical tube (4) so as to be height-adjustable, with fixing of one to the other at the adjusted height, and
- fixing a wheel (9) to the vertical lower end of each of said curved branches, so as to enable it to pivot about a vertical axis.
